# EUROPÄISCHE PATENTSCHRIFT

(11) **EP 2 467 652 B1**
(45) Veröffentlichungstag und Bekanntmachung des Hinweises auf die Patenterteilung: **14.02.2018**
(21) Anmeldenummer: 10745591.7
(22) Anmeldetag: 17.08.2010
(51) Int. Cl.: F25B 9/14

(54) **VERFAHREN ZUM BETRIEB EINER KÄLTEERZEUGUNGSEINRICHTUNG ZUR KÜHLUNG EINES SUPRALEITERS SOWIE HIERFÜR GEEIGNETE KÄLTEERZEUGUNGSEINRICHTUNG**
METHOD FOR OPERATING A COOLING DEVICE FOR COOLING A SUPERCONDUCTOR AND COOLING DEVICE SUITABLE THEREFOR
PROCÉDÉ PERMETTANT DE FAIRE FONCTIONNER UN DISPOSITIF DE PRODUCTION DE FROID POUR LE REFROIDISSEMENT D'UN SUPRACONDUCTEUR ET DISPOSITIF DE PRODUCTION DE FROID APPROPRIÉ

(30) Priorität: 21.08.2009 DE 102009038308
(43) Veröffentlichungstag der Anmeldung: 27.06.2012
(73) Patentinhaber: Siemens Aktiengesellschaft, 80333 München (DE)
(72) Erfinder: FOX, Falko, 24106 Kiel (DE); PEETZ, Alexander, 90409 Nürnberg (DE); SCHMIDT, Heinz, 91096 Möhrendorf (DE); VAN HASSELT, Peter, 91058 Erlangen (DE)
(86) Internationale Anmeldenummer: PCT/EP2010/061966
(87) Internationale Veröffentlichungsnummer: WO 2011/020828

(56) Entgegenhaltungen:
- JP-A- 11 132 585
- JP-A- 11 304 270
- JP-A- 2001 255 034
- JP-A- 2003 185 281
- JP-A- 2004 108 678
- US-A- 5 245 830
- US-A- 5 535 593

## Beschreibung

Die Erfindung betrifft ein Verfahren zum Betrieb einer Kälteerzeugungseinrichtung zur Kühlung eines Supraleiters gemäß Oberbegriff des Patentanspruchs 1. Eine derartige Kälteerzeugungseinrichtung ist z.B. aus der US 5 535 593 A bekannt. Die Erfindung betrifft ferner eine für die Durchführung des Verfahrens geeignete Kälteerzeugungseinrichtung gemäß Patentanspruch 8.

In elektrischen Apparaten oder Maschinen mit Supraleitern, wie z.B. Motoren, Generatoren oder supraleitenden Strombegrenzern, muss der Supraleiter gekühlt werden und befindet sich hierzu üblicherweise in einem Kryostaten, der ein kryogenes Kältemittel, wie z.B. flüssiges Neon oder flüssigen Stickstoff, enthält. Eine Kälteerzeugungseinrichtung dient dabei zur Rekondensation von in dem Kryostaten vorhandenem verdampftem Kältemittel. Die Kälteerzeugungseinrichtung, häufig auch als Refrigerator bezeichnet, umfasst üblicherweise einen geschlossenen Kreislauf, in dem ein Arbeitsmittel, z.B. Heliumgas, in einem Kompressor verdichtet und in einer Kälteeinheit wieder entspannt wird und dadurch Kälteleistung an das in dem Kryostaten befindliche Kältemittel abgibt. Die Kälteerzeugungseinrichtung kann beispielsweise nach dem Prinzip von Gifford-McMahon, nach dem Pulse-Tube-Prinzip oder nach dem Stirling-Prinzip arbeiten.

Elektrische Apparate oder Maschinen mit Supraleitern bieten sich aufgrund ihrer hohen Leistungsdichte, geringen Platzbedarfs und anderer spezifischer Eigenschaften des Supraleiters in hohem Maße für die Verwendung in mobilen Einrichtungen, wie z.B. in Schiffen oder Offshore-Plattformen, an. So offenbaren die DE 10 2004 023 481 A1 und die WO 03/047961 A2 Schifffsantriebsmaschinen und -generatoren mit einem Läufer mit einer rotierenden Hochtemperatur-Supraleiter-Feldwicklung, die in einem Kryostaten angeordnet ist, in dem sich Neon mit einer Temperatur von 25 K als Kältemittel für den Supraleiter befindet. Der Kryostat ist über eine Kry-Heatpipe an einen Kaltkopf einer Kälteerzeugungseinrichtung angeschlossen, zu der auch ein Kompressor gehört.

Aus der EP 1 526 625 A1 ist ein Kurzschluss-Strom-Schutzsystem für Schiffe und Offshore-Anlagen mit einem supraleitende Strombegrenzer bekannt, bei dem der Supraleiter in einem Kryostaten angeordnet ist, in dem sich flüssiger Stockstoff mit einer Temperatur von 77 K als Kältemittel für den Supraleiter befindet. Zur Rekondensation von verdampftem Kältemittel dient eine Kälteerzeugungseinrichtung, die einen in den Kryostaten ragenden Kaltkopf und einen Kompressor umfasst. Die Kälteerzeugungseinrichtung selbst ist nicht regelbar, vielmehr erfolgt eine Regelung indirekt durch eine Gegenheizung, die am Kaltkopf angebracht ist. Die Gegenheizung wird durch ein Temperaturregelgerät ein- und ausgeschaltet, so dass die Temperatur des flüssigen Stickstoffs bei 77 K bei Umgebungsdruck liegt. Als Kompressor kommt wegen seines geringen Wartungsbedarfs vorzugsweise ein ölfreier Linearkompressor zum Einsatz.

Für den Einsatz elektrischer Apparate oder Maschinen mit Supraleitern in mobilen Einrichtungen, insbesondere auf Schiffen oder Offshore Plattformen, ist zu beachten, dass der Betrieb der Kälteerzeugungseinrichtung auch in Neigungslage der Komponenten gewährleistet sein. So muss beispielsweise für einen Einsatz auf Schiffen ein Betrieb auch bei einer Neigungslage von 22.5 Grad sichergestellt sein. Nach dem Hubkolbenprinzip arbeitende Kompressoren oder Schraubenkompressoren sind hierfür nicht geeignet, da sie ölgeschmiert sind und deshalb im Betrieb nicht geneigt werden dürfen. Geeignet sind dagegen ölfreie Linearkompressoren. Ein derartiger Linearkompressor weist üblicherweise zwei Kolben auf, von denen zumindest einer, vorzugsweise beide synchron gegeneinander, durch einen Linearmotor mit einer Frequenz und mit einem Hub linear zu dem jeweils anderen Kolben bewegbar ist bzw. sind.

Es ist dabei bekannt, die Leistung eines derartigen Kompressors manuell oder automatisch durch Variation der Motorspannung und der Kolbenfrequenz zu steuern. Wie sich allerdings herausgestellt hat, ist eine derartige Steuerung nicht schiffstauglich, da sie beispielsweise Abhängigkeiten der Resonanzfrequenz der Kolben vom Fülldruck in dem Kreislauf und der Temperatur des Arbeitsmittels nicht berücksichtigt. Weiterhin führt auch eine Neigung bzw. Schräglage des Kompressors zu Verschiebungen des Arbeitspunktes des Kompressors. Dies führt zum einen dazu, dass keine definierte Kälteleistung einstellbar ist. Zum anderen führt dies dazu, dass sich Arbeitspunkte einstellen, bei denen die Kälteerzeugungseinrichtung mit einem sehr schlechten Wirkungsgrad arbeitet und einen vergleichweise hohen Bedarf an elektrischer Energie aufweist. Durch die Verschiebung des Arbeitspunktes kann es auch zur Gefahr eines Anschlagens der Kolben an einem Gehäuse des Kompressors und daraus folgend zu Sicherheitsabschaltungen des Kompressors kommen.

Ausgehend hiervon ist es Aufgabe vorliegender Erfindung, ein Verfahren zum Betrieb einer Kälteerzeugungseinrichtung gemäß Oberbegriff des Patentanspruchs 1 anzugeben, mit dem mit einem guten Wirkungsgrad eine definierte Kälteleistung erzeugt werden kann, so dass die Kälteerzeugungseinrichtung insbesondere für einen Einsatz in mobilen Einrichtungen, wie z.B. Schiffen, geeignet ist. Weiterhin ist es Aufgabe vorliegender Erfindung, eine für die Durchführung des Verfahrens geeignete Kälteerzeugungseinrichtung anzugeben.

Die Lösung der auf das Verfahren gerichteten Aufgabe gelingt durch ein Verfahren gemäß Patentanspruch 1. Vorteilhafte Ausgestaltungen des Verfahrens sind jeweils Gegenstand der Unteransprüche 2 bis 7. Die Lösung der auf die Kälteerzeugungseinrichtung gerichteten Aufgabe gelingt durch eine Kälteerzeugungseinrichtung gemäß Patentanspruch 8. Vorteilhafte Ausgestaltungen der Kälteerzeugungseinrichtung sind jeweils Gegenstand der Unteransprüche 9 bis 12.

Bei dem erfindungsgemäßen Verfahren wird der Hub des zumindest einen bewegbaren Kolbens auf einen, vorzugsweise vorgebbaren, Sollwert geregelt. Unter dem Hub eines Kolbens wird hierbei die Strecke verstanden, die der Kolben von einem ersten Totpunkt (Umkehrpunkt) seiner Hin- und Herbewegung bis zu einem zweiten Totpunkt (Umkehrpunkt) zurücklegt. Durch eine derartige Regelung des Hubs kann ein fester Arbeitspunkt der Kälteerzeugungseinrichtung unabhängig von der Temperatur, dem Fülldruck des Arbeitsmittels und anderer Einflüsse wie z.B. einer Schräglage des Kompressors eingestellt werden. Anhand des Kolbenhubs und der Frequenz ist dabei ein genauer Rückschluss auf die erzeugte Kälteleistung möglich. Es kann somit gezielt ein Arbeitspunkt eingestellt werden, bei dem mit einem guten Wirkungsgrad eine definierte, insbesondere vorgebare, Kälteleistung erzeugt wird. Eine derartig betriebene Kälteerzeugungseinrichtung ist somit besonders für einen Einsatz in mobilen Einrichtungen, wie z.B. Schiffen, geeignet.

Für einen genauen und leistungsstarken Antrieb des oder jeden bewegbaren Kolbens umfasst die Kälteerzeugungseinrichtung jeweils einen elektrischen Motor und einen Frequenzumrichter zur Versorgung des Motors mit elektrischem Strom mit einer vorgebbaren Spannung und Frequenz.

Somit umfasst die Kälteerzeugungseinrichtung zwei bewegbare Kolben, die über jeweils einen Frequenzumrichter von jeweils einem elektrischen Motor mit frequenzsynchroner Spannung antreibbar sind, wobei die Motoren als zweiphasige Wechselstrommotoren und die Frequenzumrichter als dreiphasige Umrichter mit einem Spannungszwischenkreis ausgebildet sind, wobei die Umrichter eingangsseitig mit einem Dreiphasennetz verbindbar und ausgangsseitig über zwei Phasen mit dem jeweiligen Motor verbunden sind, und wobei parallel zu den Spannungszwischenkreisen ein zusätzlicher Kondensator geschaltet ist.

Gemäß einer vorteilhaften Ausgestaltung wird der Sollwert für den Hub aus einem Sollwert für die Kälteleistung abgeleitet und durch die Regelung des Hubs auf einen vorgebbaren Sollwert wird die Kälteleistung auf diesen Sollwert gesteuert und/oder geregelt.

Bei zwei sich synchron gegeneinander linear hin- und her bewegenden Kolben kann als Regelgröße für die Regelung des Kolbenhubs auch ein Mittelwert aus dem Hub der beiden Kolben verwendet werden.

Wenn der oder jeder bewegbare Kolben von jeweils einem Motor angetrieben wird, kann die Regelung des Kolbenhubs dadurch sehr genau erfolgen, dass als Stellgröße für die Regelung des Kolbenhubs die an dem jeweiligen Motor anliegende Spannung verwendet wird.

Bei der Regelung des Kolbenhubs kann dabei die Frequenz der Hin- und Herbewegung fest vorgegeben werden.

Gemäß einer besonders vorteilhaften Ausgestaltung wird bei der Regelung des Kolbenhubs jedoch eine Resonanzfrequenz der Hin- und Herbewegung ermittelt und die Frequenz der Hin- und Herbewegung des zumindest einen bewegbaren Kolbens auf diese Resonanzfrequenz eingestellt. Hierdurch kann im Betrieb automatisch ein Arbeitspunkt mit einem optimalen Wirkungsgrad eingestellt werden.

Die Resonanzfrequenz kann besonders einfach über eine Phasenverschiebung zwischen einem Motorstrom und einer Motorspannung ermittelt werden. Alternativ kann die Resonanzfrequenz auch über den Stellwert für die Regelung des Kolbenhubs ermittelt werden.

Von Vorteil werden bei zwei sich synchron gegeneinander linear hin- und her bewegenden Kolben bei der Regelung des Kolbenhubs Abweichungen und Unregelmäßigkeiten bezüglich einer Nulllage der Kolben, z.B. aufgrund einer Schräglage des Kompressors, ausgeglichen. Bei einer Schräglage des Kompressors, in der die Hin- und Herbewegung nicht nur eine Komponente in horizontaler Richtung, sondern auch eine Komponente in vertikaler Richtung aufweist, haben auch die Motorkräfte sowohl eine horizontale als auch eine vertikale Komponente. Die vertikale Komponente tritt dabei in Wechselwirkung mit der Schwerkraft. Dies führt dazu, dass zu einem bestimmten Zeitpunkt bei einem der Kolben die Motorkraft mit der Schwerkraft wirkt und bei dem anderen Kolben dagegen entgegen der Schwerkraft wirkt. Hierdurch ist bei einem der Kolben eine geringere Antriebskraft nötig, um zum Totpunkt zu gelangen, als bei dem anderen Kolben. Entsprechend würde sich bei einem Betrieb mit einem konstanten Stellwert für beide Motoren (z.B. Motorspannung) die Wege der Kolben verändern, so dass es zu einer Nullpunktverschiebung der Kolben kommt, die die maximale Kälteleistung reduziert. Diese kann z.B. durch eine gezielt unterschiedliche Ansteuerung der beiden Motoren, beispielsweise z.B. in Form eines Offsets in deren Stellgrößen (z.B. durch einen Gleichspannungsanteils in der Motorspannung) ausgeglichen werden.

Eine erfindungsgemäße Kälteerzeugungseinrichtung zur Kühlung eines Supraleiters umfasst einen Linearkompressor zum Verdichten eines Arbeitsmittels und eine Kälteeinheit zur Abgabe einer Kälteleistung an ein kryogenes Kühlmittel des Supraleiters durch Entspannen des Arbeitsmittels, wobei der Linearkompressor zwei Kolben aufweist, von denen zumindest einer, vorzugsweise beide synchron gegeneinander, mit einer Frequenz und mit einem Hub linear zu dem jeweils anderen Kolben bewegbar ist bzw. sind. Die Kälteerzeugungseinrichtung umfasst dabei eine Regelungseinrichtung, die derart eingerichtet ist, dass sie den Hub des zumindest einen bewegbaren Kolbens auf einen, vorzugsweise vorgebbaren, Sollwert regelt.

Vorzugsweise sind in der Regelungseinrichtung Daten abgespeichert, die einen Zusammenhang zwischen der Kälteleistung und dem Kolbenhub beschreiben.

Gemäß einer besonders vorteilhaften Ausgestaltung umfasst die Kälteerzeugungseinrichtung eine überlagerte Steuerungs- und/oder Regelungseinrichtung zur Steuerung und/oder Regelung der Kälteleistung auf einen vorgebbaren Sollwert durch Regelung des Kolbenhubs.

Zur Messung des Kolbenhubs des zumindest einen bewegbaren Kolbens kann die Regelungseinrichtung eine Messeinrichtung, vorzugsweise einen Magnetfeldsensor oder einen optischen Sensor, umfassen.

Eine automatische Einstellung eines Arbeitspunktes mit einem optimalen Wirkungsgrad ist dadurch möglich, dass die Regelungseinrichtung derart eingerichtet ist, dass sie bei der Regelung des Kolbenhubs eine Resonanzfrequenz der Hin- und Herbewegung ermittelt und die Frequenz der Hin- und Herbewegung auf diese Resonanzfrequenz einstellt.

Die Erfindung sowie weitere vorteilhafte Ausgestaltungen der Erfindung gemäß Merkmalen der Unteransprüche werden im Folgenden anhand von Beispielen in den Figuren näher erläutert; darin zeigen:
- FIG 1: ein Beispiel für einen Schiffsantrieb mit einem Motor mit einem Supraleiter,
- FIG 2: einen schematischen Schnitt durch einen Linearkompressor,
- FIG 3: ein Diagramm mit einer Darstellung der Abhängigkeit der Kälteleistung vom Kolbenhub,
- FIG 4: Komponenten für die Ansteuerung und Regelung des Linearkompressors,
- FIG 5: ein Diagramm mit Messwerten für den Hub der Kolben eines Linearkompressors,
- FIG 6: ein Blockschaltbild der Regelung,
- FIG 7: ein Diagramm mit einer Darstellung der Abhängigkeit der Kälteleistung und des Hubs von der Frequenz,
- FIG 8: erfindungsgemäße Form mit zweiphasigen Motoren und dreiphasigen Umrichtern.

Ein in FIG 1 gezeigtes und aus dem Stand der Technik bekanntes Schiffsantriebssystem 1 umfasst einen HochtemperaturSupraleiter-Motor (HTS-Motor) 2, der in einer Gondel 3 außerhalb des eigentlichen Schiffsrumpfes angeordnet ist und auch als Pod-Antrieb bezeichnet wird. Der HTS-Motor 2 kann sich aber auch im Inneren des Schiffes befinden. Der HTS-Motor 2 weist einen Läufer 4 mit einer rotierenden HochtemperaturSupraleiter-Feldwicklung 5 auf, die in einem Kryostaten 6 angeordnet ist, in dem sich Neon mit einer Temperatur von 25 K als Kältemittel für den Supraleiter befindet. Der Läufer 4 ist von einem Ständer (Stator) 7 umgeben. Dazwischen befindet sich ein Luftspalt. Die Stromversorgung des HTS-Motors erfolgt über elektrische Leitungen 8. Der HTS-Motor 2 ist über eine Propellerwelle 9 mit einem Propeller 10 verbunden.

Der Kryostat 6 ist über eine Kryo-Heatpipe 12 an eine Kälteeinheit 22 einer Kälteerzeugungseinrichtung 20 angeschlossen . Die Kälteerzeugungseinrichtung 20 umfasst einen geschlossenen thermodynamischen Kreislauf 21 für ein Arbeitsmittel, in den neben der Kälteeinheit 22 noch ein ölfreier Linearkompressor 30 und ein Wärmetauscher 24 geschaltet sind. In dem Kreislauf 21 wird das Arbeitsmittel in dem Kompressor 30 verdichtet, in dem Wärmetauscher 24 abgekühlt und in der Kälteeinheit 22 entspannt und gibt hierdurch Kälteleistung an das Kältemittel des Supraleiters ab. In dem Kryostaten 6 verdampftes Kältemittel wird der Kälteeinheit 22 über die Kryo-Heatpipe 12 zugeführt und an einer gekühlten Oberfläche der Kälteeinheit 22 wieder rekondensiert.

Wenn die Kälteerzeugungseinrichtung 20 nach dem Prinzip von Gifford-McMahon arbeitet, handelt es sich bei der Kälteeinheit 22 um einen sogenannten Kaltkopf. Als Arbeitsmittel kommt beispielsweise Heliumgas zum Einsatz. Die Kälteerzeugungseinrichtung kann aber auch beispielsweise nach dem Pulse-Tube-Prinzip oder nach dem Stirling Prinzip arbeiten.

Weitere Details des Linearkompressors 30 sind schematisch in FIG 2 gezeigt. Der Linearkompressor 30 weist zwei Kolben 31 auf, die in einem Gehäuse 34 in der mit den Pfeilen 32 bezeichneten Richtung linear gegeneinander mit einer Frequenz f und mit einem Hub H zu dem jeweils anderen Kolben 31 bewegbar sind. In einer Variante kann einer der beiden Kolben 31 auch stationär gehalten sein und nur der andere Kolben 31 linear mit einer Frequenz f und mit einem Hub H auf diesen zu bewegbar sein.

Der Antrieb der beiden Kolben 31 erfolgt durch jeweils einen Linearmotor 33. Durch die Kolbenbewegungen wird über eine mit 35 bezeichnete Zuführung Heliumgas, das einen geringen Druck aufweist, angesaugt. Das angesaugte Heliumgas wird durch die Kolben 31 verdichtet und über mit 36 bezeichnete Abführungen wieder ausgestoßen.

Eingangsseitig liegt an den Motoren 33 eine zweiphasige Motorspannung U an, die einen Motorstrom I bewirkt.

Erfindungsgemäß wird der Hub der beiden Kolben 31 auf einen vorgebbaren Sollwert geregelt. Der Sollwert für den Hub wird dabei aus einem Sollwert für die Kälteleistung abgeleitet, die durch die Kälteeinheit 22 an das Kältemittel, hier Neon, für den Supraleiter 5 abzugeben hat. Beispielhaft hierzu zeigt das Diagramm von FIG 3 den Zusammenhang zwischen der Kälteleistung K und dem Hub H bei konstanter Frequenz f der Hin- und Herbewegung der Kolben 31. Wie ersichtlich, steigt die Kälteleistung K mit zunehmendem Hub H der Kolben 31. Durch die Regelung des Hubs H der Kolben 31 kann die Kälteleistung somit auf einen Sollwert gesteuert und/oder geregelt werden.

Zur Bestimmung des Hubs der Kolben 31 ist im Inneren des Linearkompressors 30 an jedem der beiden Kolben 31 eine Messeinrichtung 37 zur Bestimmung des Hubs des jeweiligen Kolbens 31 angeordnet. Bei der Messeinrichtung 37 handelt es sich vorzugsweise um einen Magnetfeldsensor (z.B. einen Hall-Sensor) oder um einen optischen Sensor (z.B. eine Laserdiode) .

Weitere Komponenten der Kälteerzeugungseinrichtung 20 für die Regelung und Ansteuerung des Linearkompressors sind in FIG 4 gezeigt. Eine Regelungseinrichtung 40 ist derart eingerichtet, dass sie den Hub der Kolben 31 auf einen vorgebbaren Sollwert regelt. Die Regelungseinrichtung 40 empfängt entweder manuell von einem Bediener oder von einer überlagerten Steuerungs- und/oder Regelungseinrichtung 50 zur Steuerung und/oder Regelung der Kälteleistung einen Sollwert K für die Kälteleistung. Aus diesem Sollwert werden in der Regelungseinrichtung 40 Sollwerte für den Hub der Kolben 31 und die Frequenz der Hin- und Herbewegung der Kolben 31 abgeleitet. Hierzu sind in der Regelungseinrichtung 40 Daten 41 abgespeichert, die einen Zusammenhang zwischen der Kälteleistung, dem Kolbenhub und der Resonanzfrequenz beschreiben. Diese Zusammenhänge können ggf. vorher experimentell ermittelt worden sein.

Jeweils ein Frequenzumrichter 43 dient zur Versorgung der Linearmotoren 33 mit einer vorgebbaren Spannung U der Frequenz f_{U}. Eine Steuer- und/oder Regeleinheit 44 dient zur Steuerung und/oder Regelung der Frequenzumrichter 43.

Als Regelgröße für die Regelung des Kolbenhubs wird ein Mittelwert aus dem Hub der beiden Kolben 31 verwendet. Die Regelungseinrichtung 40 erfasst hierzu von den Messeinrichtungen 37 über Signalleitungen 42 Istwerte für die Kolbenpositionen und ermittelt daraus einen Mittelwert des Hubes der beiden Kolben 31. Die Ausgangssignale der Messeinrichtung 37, z.B. eine Spannung, werden über mindestens eine Periode des Hubs, d.h. eine vollständige Hin- und Herbewegung, gemessen.

Der Hub der beiden Kolben wird dabei aus einer Differenz zwischen den zwei Totpunkten der Kolben, in denen sie ihre Bewegungsrichtung umkehren, in einer Periode einer Hin- und Herbewegung bestimmt. Beispielhaft zeigt hierzu FIG 5 verschiedene Messwerte, die den Verlauf des Hubs H über der Zeit t für die beiden Kolben 31 in einer Periode einer Hin- und Herbewegung aufzeigen. Aus diesen Messpunkten werden das Minimum und das Maximum des Kolbenhubs eines jeden Kolbens 31 und damit dessen Hub pro Periode errechnet.

Der Mittelwert aus dem Hub der beiden Kolben pro Periode ergibt einen Istwert H_{Im}, der einem Regler 45 der Regelungseinrichtung 40zugeführt wird. FIG 6 zeigt hierzu ein Blockschaltbild der Regelung mit dem Regler 45 und der Regelstrecke 46. Der Regler 45 bestimmt aus der Differenz zwischen dem Istwert H_{Im} für den Kolbenhub und einem Sollwert H_{S} für den Kolbenhub einen Stellwert, hier einen Sollwert Uₛ für die Motorspannung U, der von der Regelungseinrichtung 20 zusammen mit einem Sollwert fs für die Frequenz der Motorspannung an die Steuer- und/oder Regeleinheit 44 der Frequenzumrichter 43 übergeben wird. Die Steuer- und/oder Regeleinheit 44 steuert und/oder regelt daraufhin die Ausgangsspannung der beiden Frequenzumrichter 43 auf die geforderten Sollwerte Us und fs, wobei die beiden Linearmotoren 33 mit einer frequenzsynchronen Spannung versorgt werden.

Der Regler 45 ist beispielsweise ein I-Regler. Der genaue Aufbau des Reglers 45 erfolgt vorzugsweise nach einer Auswertung der Sprungantworten der Regelstrecke sowie des Führungsverhaltens des Gesamtsystems.

Als Stellgrößen für die Regelung des Kolbenhubs werden somit die an den Motoren 31 anliegenden Motorspannungen U verwendet. Dabei kann bei der Regelung des Kolbenhubs die Frequenz der Hin- und Herbewegung fest vorgegeben werden. Allerdings besteht aufgrund der Abhängigkeit der Resonanzfrequenz von verschiedenen Betriebsparametern wie z.B. der Temperatur und dem Fülldruck die Gefahr, dass die Kälteerzeugungseinrichtung 20 mit einem schlechten Wirkungsgrad betrieben wird. Beispielhaft zeigt FIG 7 hierzu einen möglichen Zusammenhang zwischen dem Hub H und der Kälteleistung K über der Frequenz f. Wie ersichtlich ist, findet sich ein Maximum der Kälteleistung und des Hubs im Bereich einer Resonanzfrequenz fo. Vorzugsweise wird deshalb durch die Regelungseinrichtung 20 bei der Regelung des Kolbenhubs die Resonanzfrequenz der Hin- und Herbewegung ermittelt und die Frequenz der Hin- und Herbewegung auf diese Resonanzfrequenz eingestellt. Hierdurch kann die Kälteerzeugungseinrichtung 20 in einem Betriebspunkt mit einem optimalem Wirkungsgrad betrieben.

Die Resonanzfrequenz kann anhand eines in der Regelungseinrichtung 40 hinterlegten Zusammenhangs zwischen der Resonanzfrequenz und den Betriebsparametern (z.B. der Temperatur) ermittelt und gesteuert werden. Vorzugsweise wird aber die Resonanzfrequenz automatisch auf einen optimalen Wert geregelt. Hierzu wird durch die Regelungseinrichtung 40 durch Änderung des Sollwertes fs für die Frequenz der Motorspannung automatisch in bestimmten zeitlichen Abständen bei konstant vorgegebener Amplitude der Motorspannung U die Frequenz f_{U} der Motorspannung in Richtung zu größeren und kleineren Frequenzen variiert und dabei die Phasenverschiebung zwischen der Motorspannung U und dem Motorstrom I ermittelt. Die Resonanzfrequenz liegt dann vor, wenn die Phasenverschiebung maximal ist.

Die Regelungseinrichtung 40 empfängt hierzu von den Frequenzumrichtern 43 oder der Steuer- und/oder Regeleinheit 44 der Umrichter Messwerte für die Motorspannung U und den Motorstrom I und bestimmt die Phasenverschiebung. Die Bestimmung der Phasenverschiebung kann auch direkt in den Umrichtern 43 oder in der Steuer- und/oder Regeleinheit 44 erfolgen und an die Regelungseinrichtung 40 übertragen werden.

Alternativ kann die Resonanzfrequenz auch über den Stellwert für die Regelung des Kolbenhubs ermittelt werden. Die Resonanzfrequenz ist dann diejenige Frequenz, bei der der Stellwert, hier die Motorspannung, am kleinsten ist.

Von Vorteil werden durch die Regelungseinrichtung 40 bei der Regelung des Kolbenhubs Abweichungen und Unregelmäßigkeiten bezüglich einer Nulllage der Kolben 31, z.B. aufgrund einer Schräglage des Kompressors 20, berücksichtigt. Diese können z.B. durch unterschiedliche Sollwertvorgaben für die beiden Umrichter 43 ausgeglichen werden (z.B. in Form eines Gleichspannungsanteils in der Motorspannung).

Zusätzlich kann die Regelungseinrichtung 40 auch noch eine Überwachung umfassen, die Kolbenanschläge an den Gehäusewänden sowie übermäßige Motorströme durch eine Sollwertreduktion verhindert. Hierzu werden von der Regelungseinrichtung 40 die von den Messeinrichtungen 37 gemessenen Extremwerte auf Überschreiten eines vorgegebenen Grenzwertes überwacht.

Die beiden Linearmotoren 33 können auch gemeinsam durch einen einzigen Frequenzumrichter 43 gespeist werden. Allerdings können dann bei der Regelung des Kolbenhubs die beiden Motoren zum Ausgleich von Abweichungen und Unregelmäßigkeiten bezüglich einer Nulllage der Kolben, z.B. bei einer Neigung des Kompressors, nicht unterschiedlich angesteuert werden.

Gemäß der in FIG 8 gezeigte erfindungsgemäße Form sind die Motoren 33 als zweiphasige Wechselstrommotoren ausgebildet. Da die Energieversorgungsnetze in größeren Anlagen, wie z.B. in Schiffen, meist als dreiphasige Drehstromnetze 60 ausgebildet sind, sind die Frequenzumrichter 43 als dreiphasige Umrichter mit jeweils einem netzseitigen Stromrichter 61, einem motorseitigen Stromrichter 62 und einem dazwischen angeordneten Spannungszwischenkreis 63 ausgebildet, um eine symmetrische Belastung des Netzes 60 sicherzustellen.

Bei Verwendung handelsüblicher Umrichter 43 besteht dann allerdings die Gefahr, dass diese die zweiphasige Belastung des Zwischenkreises 63 als einen Phasenausfall am Netz erkennen und deshalb abschalten. Eine Abhilfe besteht darin, dass die Zwischenkreisspannungen der beiden Umrichter 43 über einen zusätzlichen Kondensator 64 stabilisiert werden, der parallel zu den Zwischenkreisen 63 der beiden Umrichter 43 geschaltet ist.

Die von der Kälteerzeugungseinrichtung 20 erzeugte Kälteleistung ist durch Regelung des Hubs nun steuerbar bzw. regelbar geworden. Hierin liegt ein enormes Einsparpotential an zugeführter elektrischer Energie, da der Wirkungsgrad eines Kompressors nur bei ca. 1 % liegt. Handelsübliche Kompressoren laufen immer unter Volllast, nichtbenötigte Kälteleistung wird durch Gegenheizen kompensiert bzw. vernichtet. 1 W vernichteter Kälteleistung entspricht hierbei 100 W vernichteter aus dem Netz aufgenommener Leistung. Durch die erfindungsgemäße Regelung und Ansteuerung ist es möglich, den Kompressor an einem festen Arbeitspunkt zu halten, ohne dass Temperaturänderungen oder andere betriebliche Einwirkungen (z.B. Schräglagen des Kompressors) zu Verschiebungen des Arbeitspunktes führen. Auch ein Anschlagen der Kolben und damit einhergehende Sicherheitsabschaltungen des Kompressors können vermieden werden.

Ein fest eingestellter Arbeitspunkt kann hierbei auch unter Neigung bzw. Schräglage des Kompressors gehalten werden. Dies ist eine wichtige Voraussetzung für den Einsatz des Kompressors auf Schiffen. Da es für die für die Regelung und Ansteuerung verwendeten Komponenten bereits schiffbautaugliche Ausführungen im Handel gibt, kann eine erfindungsgemäße Kälteerzeugungseinrichtung somit voll schifftauglich ausgeführt werden.

Der Arbeitspunkt des Kompressors kann durch automatisches Nachjustieren der Betriebsfrequenz immer nahe am Resonanzpunkt betrieben werden. Hierdurch kann sichergestellt werden, dass der Kompressor zu jeder Zeit am Resonanzpunkt betrieben wird, d.h. einen optimalen Wirkungsgrad besitzt.

Mit Hilfe einer erfindungsgemäßen Regelungseinrichtung können auch mehrere Kompressoren, die in einem Verbund betrieben werden, parallel gesteuert bzw. geregelt werden. Beispielsweise werden für eine HTS-Synchronmaschine bis zu vier Kältererzeugungseinrichtungen (Refrigeratoren) benötigt, wovon z.B. zwei als Redundanz vorgesehen sind. Statt zwei solcher Einrichtungen auf Volllast laufen zu lassen, können nun alle vier bei Teillast gefahren werden. Hierdurch können alle vier Einrichtungen in einem für den Wirkungsgrad günstigen Bereich arbeiten.

## Patentansprüche

1. Verfahren zum Betrieb einer Kälteerzeugungseinrichtung (20) zur Kühlung eines Supraleiters (5), wobei die Kälteerzeugungseinrichtung (20) einen Linearkompressor (23) zum Verdichten eines Arbeitsmittels und eine Kälteeinheit (22) zur Abgabe einer Kälteleistung (K) an ein kryogenes Kühlmittel des Supraleiters (5) durch Entspannen des Arbeitsmittels umfasst, wobei der Linearkompressor (23) zwei Kolben (31) aufweist, von denen zumindest einer, vorzugsweise beide synchron gegeneinander, mit einer Frequenz (f) und mit einem Hub (H) linear zu dem jeweils anderen Kolben bewegbar ist bzw. sind, wobei der Hub (H) des zumindest einen bewegbaren Kolbens (31) auf einen, vorzugsweise vorgebbaren, Sollwert geregelt wird, **dadurch gekennzeichnet, dass** jeder bewegbare Kolben (31) von jeweils einem Motor (33) über jeweils einen Frequenzumrichter (43) zur Versorgung des Motors (33) mit elektrischem Strom mit einer vorgebbaren Spannung und Frequenz angetrieben wird, wobei als Stellgröße für die Regelung des Kolbenhubs (H) die an dem jeweiligen Motor (33) anliegende Spannung (U) verwendet wird, wobei die Motoren (33) als zweiphasige Wechselstrommotoren und die Frequenzumrichter (43) als dreiphasige Umrichter mit einem Spannungszwischenkreis (63) ausgebildet sind, wobei die Umrichter (43) eingangsseitig mit einem Dreiphasennetz (60) und ausgangsseitig über zwei Phasen mit dem jeweiligen Motor (33) verbunden werden, und wobei parallel zu den Spannungszwischenkreisen (63) ein zusätzlicher Kondensator (65) geschaltet wird.

2. Verfahren nach Anspruch 1,
**dadurch gekennzeichnet, dass** der Sollwert für den Hub (H) aus einem Sollwert für die Kälteleistung (K) abgeleitet wird und durch die Regelung des Hubs (H) auf einen vorgebbaren Sollwert die Kälteleistung (K) auf diesen Sollwert gesteuert und/oder geregelt wird.

3. Verfahren nach Anspruch 2,
**dadurch gekennzeichnet, dass** bei zwei sich synchron gegeneinander linear hin- und her bewegenden Kolben (31) als Regelgröße für die Regelung des Kolbenhubs ein Mittelwert aus dem Hub der beiden Kolben verwendet wird.

4. Verfahren nach einem der vorhergehenden Ansprüche,
**dadurch gekennzeichnet, dass** bei der Regelung des Kolbenhubs (H) die Frequenz (f) der Hin- und Herbewegung fest vorgegeben wird.

5. Verfahren nach einem der Ansprüche 1 bis 3,
**dadurch gekennzeichnet, dass** bei der Regelung des Kolbenhubs (H) eine Resonanzfrequenz (fo) der Hin- und Herbewegung ermittelt und die Frequenz (f) der Hin- und Herbewegung auf diese Resonanzfrequenz (fo) eingestellt wird.

6. Verfahren nach Anspruch 5,
**dadurch gekennzeichnet, dass** die Resonanzfrequenz (fo) über eine Phasenverschiebung zwischen einem Motorstrom (I) und einer Motorspannung (U) oder über einen Stellwert für die Regelung des Kolbenhubs ermittelt wird.

7. Verfahren nach einem der vorhergehenden Ansprüche,
**dadurch gekennzeichnet, dass** bei der Regelung des Kolbenhubs (H) Abweichungen und Unregelmäßigkeiten bezüglich einer Nulllage der Kolben (31) ausgeglichen werden.

8. Kälteerzeugungseinrichtung (20) zur Kühlung eines Supraleiters (5), umfassend einen Linearkompressor (23) zum Verdichten eines Arbeitsmittels und eine Kälteeinheit (22) zur Abgabe einer Kälteleistung (K) an ein kryogenes Kühlmittel des Supraleiters (5) durch Entspannen des Arbeitsmittels, wobei der Linearkompressor (23) zwei Kolben (31) aufweist, von denen zumindest einer, vorzugsweise beide synchron gegeneinander, mit einer Frequenz (f) und mit einem Hub (H) linear zu dem jeweils anderen Kolben bewegbar ist bzw. sind, weiter umfassend eine Regelungseinrichtung (40), die derart eingerichtet ist, dass sie den Hub (H) des zumindest einen bewegbaren Kolbens (31) auf einen, vorzugsweise vorgebbaren, Sollwert regelt
**dadurch gekennzeichnet, dass** sie zum Antrieb des oder jeden bewegbaren Kolbens (31) jeweils einen elektrischen Motor (33) und einen Frequenzumrichter (43) zur Versorgung des Motors (33) mit elektrischem Strom mit einer vorgebbaren Spannung und Frequenz umfasst und weiter **gekennzeichnet durch** zwei bewegbare Kolben (31), die über jeweils einen Frequenzumrichter (43) von jeweils einem elektrischen Motor (33) mit einer frequenzsynchronen Spannung antreibbar sind, wobei die Motoren (33) als zweiphasige Wechselstrommotoren und die Frequenzumrichter (43) als dreiphasige Umrichter mit einem Spannungszwischenkreis (63) ausgebildet sind, wobei die Umrichter (43) eingangsseitig mit einem Dreiphasennetz (60) verbindbar und ausgangsseitig über zwei Phasen mit dem jeweiligen Motor (33) verbunden sind, und wobei parallel zu den Spannungszwischenkreisen (63) ein zusätzlicher Kondensator (65) geschaltet ist.

9. Kälteerzeugungseinrichtung (20) nach Anspruch 8,
**dadurch gekennzeichnet, dass** in der Regelungseinrichtung (40) Daten (41) abgespeichert sind, die einen Zusammenhang zwischen der Kälteleistung (K) und dem Kolbenhub (H) beschreiben.

10. Kälteerzeugungseinrichtung (20) nach einem der Ansprüche 8 oder 9, **dadurch gekennzeichnet, dass** sie eine überlagerte Steuerungs- und/oder Regelungseinrichtung (50) zur Steuerung und/oder Regelung der Kälteleistung (K) auf einen vorgebbaren Sollwert durch eine Regelung des Kolbenhubs (H) umfasst.

11. Kälteerzeugungseinrichtung (20) nach einem der Ansprüche 8 bis 10, **dadurch gekennzeichnet, dass** die Regelungseinrichtung (40) eine Messeinrichtung (37), insbesondere einen Magnetfeldsensor oder einen optischen Sensor, zur Messung des Kolbenhubs (H) des zumindest einen bewegbaren Kolbens (31) umfasst.

12. Kälteerzeugungseinrichtung (20) nach einem der Ansprüche 8 bis 11, **dadurch gekennzeichnet, dass** die Regelungseinrichtung (40) derart eingerichtet ist, dass sie bei der Regelung des Kolbenhubs (H) eine Resonanzfrequenz (fo) der Hin- und Herbewegung ermittelt und die Frequenz (f) der Hin- und Herbewegung auf diese Resonanzfrequenz (fo) einstellt.

## Claims

1. Method for operating a cooling device (20) for cooling a superconductor (5), wherein the cooling device (20) comprises a linear compressor (23) for compressing a working medium and a cooling unit (22) for discharging a cooling power (K) to a cryogenic coolant of the superconductor (5) by expanding the working medium, wherein the linear compressor (23) comprises two pistons (31), of which at least one, preferably both synchronously relative to one another, is and/or are able to be moved at a frequency (f) and a stroke (H) in a linear manner relative to the respective other piston, wherein the stroke (H) of the at least one movable piston (31) is regulated at a preferably predeterminable target value, **characterised in that** each movable piston (31) is driven by one respective motor (33) via one respective frequency converter (43) for supplying the motor (33) with electrical current at a predeterminable voltage and frequency, wherein the voltage (U) applied to the respective motor (33) is used as a manipulated variable for regulating the piston stroke (H), wherein the motors (33) are configured as two-phase AC motors and the frequency converters (43) are configured as three-phase converters with a voltage intermediate circuit (63), wherein the converters (43) on the input side are connected to a three-phase network (60) and on the output side via two phases to the respective motor (33), and wherein an additional capacitor (65) is arranged in parallel with the voltage intermediate circuits (63).

2. Method according to claim 1,
**characterised in that** the target value for the stroke (H) is deduced from a target value for the cooling power (K) and by regulating the stroke (H) at a predeterminable target value the cooling power (K) is controlled and/or regulated at said target value.

3. Method according to claim 2,
**characterised in that** in two reciprocating pistons (31) moving synchronously relative to one another in a linear manner, an average value from the stroke of the two pistons is used as a controlled variable for regulating the piston stroke.

4. Method according to one of the preceding claims,
**characterised in that** when regulating the piston stroke (H) the frequency (f) of the reciprocating movement is fixedly predetermined.

5. Method according to one of claims 1 to 3, **characterised in that** when regulating the piston stroke (H) a resonance frequency (fo) of the reciprocating movement is determined and the frequency (f) of the reciprocating movement is set to this resonance frequency (fo).

6. Method according to claim 5,
**characterised in that** the resonance frequency (fo) is determined via a phase shift between a motor current (I) and a motor voltage (U) or via a manipulated variable for regulating the piston stroke.

7. Method according to one of the preceding claims,
**characterised in that** when regulating the piston stroke (H) deviations and irregularities relative to a zero position of the pistons (31) are compensated.

8. Cooling device (20) for cooling a superconductor (5), comprising a linear compressor (23) for compressing a working medium and a cooling unit (22) for discharging a cooling power (K) to a cryogenic coolant of the superconductor (5) by expanding the working medium, wherein the linear compressor (23) comprises two pistons (31), of which at least one, preferably both synchronously relative to one another, is and/or are able to be moved at a frequency (f) and a stroke (H) in a linear manner relative to the respective other piston, further comprising a regulating device (40) which is designed so that it regulates the stroke (H) of the at least one movable piston (31) at a preferably predeterminable target value,
**characterised in that** for driving the, or each, movable piston (31) said cooling device comprises in each case an electrical motor (33) and a frequency converter (43) for supplying the motor (33) with electrical current at a predeterminable voltage and frequency and further **characterised by** two movable pistons (31) which may be driven via one respective frequency converter (43) by one respective electrical motor (33) at a frequency-synchronous voltage, wherein the motors (33) are configured as two-phase AC motors and the frequency converters (43) are configured as three-phase converters with a voltage intermediate circuit (63), wherein the converters (43) on the input side can be connected to a three-phase network (60) and on the output side are connected via two phases to the respective motor (33), and wherein an additional capacitor (65) is arranged in parallel with the voltage intermediate circuits (63).

9. Cooling device (20) according to claim 8, **characterised in that** data (41) is stored in the regulating device (40) which describes a connection between the cooling power (K) and the piston stroke (H).

10. Cooling device (20) according to one of claims 8 or 9,
**characterised in that** it comprises a superimposed control and/or regulating device (50) for controlling and/or regulating the cooling power (K) at a predeterminable target value by regulating the piston stroke (H).

11. Cooling device (20) according to one of claims 8 to 10,
**characterised in that** the regulating device (40) comprises a measuring device (37), in particular a magnetic field sensor or an optical sensor, for measuring the piston stroke (H) of the at least one movable piston (31) .

12. Cooling device (20) according to one of claims 8 to 11,
**characterised in that** the regulating device (40) is designed so that when regulating the piston stroke (H) it determines a resonance frequency (fo) of the reciprocating movement and sets the frequency (f) of the reciprocating movement to said resonance frequency (fo).

## Revendications

1. Procédé pour faire fonctionner un dispositif (20) de production de froid pour refroidir un supraconducteur (5), le dispositif (20) de production de froid comprenant un compresseur (23) linéaire pour comprimer un fluide de travail et un groupe (22) frigorifique pour céder une puissance (K) frigorifique à un fluide de refroidissement cryogène du supraconducteur (5) par détente du fluide de travail, le compresseur (23) linéaire ayant deux pistons (31), dont l'un au moins est mobile linéairement par rapport à l'autre à une certaine fréquence (f) et avec une certaine course (H), de préférence les deux en sens opposé en synchronisme, dans lequel on régule la course (H) du au moins un piston (31) mobile sur une valeur de consigne, qui, de préférence, peut être donnée à l'avance, **caractérisé en ce que** l'on entraîne chaque piston (31) mobile par respectivement un moteur (33), par l'intermédiaire respectivement d'un convertisseur (43) de fréquence d'alimentation du moteur (33) en courant électrique à une tension et fréquence pouvant être données à l'avance, dans lequel on utilise, comme grandeur de réglage pour la régulation de la course (H) du piston, la tension (U) appliquée au moteur (33) respectif, les moteurs (33) étant constitués sous la forme de moteurs à courant alternatif biphasé et les convertisseurs (43) de fréquence, sous la forme de convertisseurs triphasés à circuits (63) intermédiaires de tension, dans lequel on relie les convertisseurs (43) du côté de l'entrée à un réseau (60) triphasé et du côté de la sortie, par l'intermédiaire de deux phases, au moteur (33) respectif, et on monte un condensateur (65) supplémentaire en parallèle aux circuits (63) intermédiaires de tension.

2. Procédé suivant la revendication 1,
**caractérisé en ce que** l'on déduit la valeur de consigne de la course (H) d'une valeur de consigne de la puissance (K) frigorifique et on commande et/ou on régule la puissance (K) calorifique à cette valeur de consigne en régulant la course (H) à une valeur de consigne pouvant être donnée à l'avance.

3. Procédé suivant la revendication 2,
**caractérisé en ce que**, pour deux pistons (31), allant et venant linéairement en synchronisme en sens inverse l'un de l'autre, on utilise comme grandeur de régulation, pour la régulation de la course du piston, une valeur moyenne de la course des deux pistons.

4. Procédé suivant l'une des revendications précédentes,
**caractérisé en ce que**, lors de la régulation de la course (H) des pistons, on prescrit de manière fixe la fréquence (f) du déplacement en aller et retour.

5. Procédé suivant l'une des revendications 1 à 3,
**caractérisé en ce que**, lors de la régulation de la course (H) des pistons, on détermine une fréquence (fo) de résonance du déplacement en aller et retour et on règle la fréquence (f) du déplacement en aller et retour à cette fréquence (fo) de résonance.

6. Procédé suivant la revendication 5,
**caractérisé en ce que** l'on détermine la fréquence (fo) de résonance par l'intermédiaire d'un déphasage entre un courant (I) du moteur et une tension (U) du moteur ou par l'intermédiaire d'une valeur de réglage pour la régulation de la course des pistons.

7. Procédé suivant l'une des revendications précédentes,
**caractérisé en ce que**, lors de la régulation de la course (H) des pistons, on compense des écarts et des irrégularités en ce qui concerne la position zéro des pistons (31).

8. Dispositif (20) de production de froid pour refroidir un supraconducteur (5), comprenant un compresseur (23) linéaire pour comprimer un fluide de travail et un groupe (22) frigorifique pour céder une puissance (K) frigorifique à un fluide de refroidissement cryogène du supraconducteur (5) par détente du fluide de travail, le compresseur (23) linéaire ayant deux pistons (31), dont l'un au moins est mobile linéairement par rapport à l'autre à une certaine fréquence (f) et avec une certaine course (H), de préférence les deux en sens opposé en synchronisme, comprenant en outre un dispositif (40) de régulation conçu pour réguler la course (H) du au moins un piston (31) mobile à une valeur de consigne, de préférence pouvant être donnée à l'avance,
**caractérisé en ce qu'**il comprend, pour entraîner le ou chaque piston (31) mobile respectivement un moteur (33) électrique et un convertisseur (43) de fréquence d'alimentation du moteur (33) en courant électrique à une tension et une fréquence pouvant être données à l'avance, et **caractérisé en outre par** deux pistons (31) mobiles, qui peuvent être entraînés par l'intermédiaire respectivement d'un convertisseur (43) de fréquence, par respectivement un moteur (33) électrique ayant une tension synchrone en fréquence, les moteurs (33) étant constitués en moteurs alternatifs biphasés et les convertisseurs (43) de fréquence en convertisseurs triphasés ayant un circuit (63) intermédiaire de tension, les convertisseurs (43) pouvant être reliés du côté de l'entrée à un réseau (60) triphasé et étant reliés du côté de la sortie par l'intermédiaire de deux phases au moteur (33) respectif, un condensateur (65) supplémentaire étant monté en parallèle aux circuits (63) intermédiaires de tension.

9. Dispositif (20) de production de froid suivant la revendication 8,
**caractérisé en ce que**, dans le dispositif (40) de régulation, sont mémorisées des données (41), qui décrivent une relation entre la puissance (K) frigorifique et la course (H) du piston.

10. Dispositif (20) suivant l'une des revendications 8 ou 9,
**caractérisé en ce qu'**il comprend un dispositif (50) de commande et/ou de régulation superposé pour commander et/ou réguler la puissance (K) frigorifique à une valeur de consigne pouvant être donnée à l'avance par une régulation de la course (H) du piston.

11. Dispositif (20) suivant l'une des revendications 8 à 10,
**caractérisé en ce que** le dispositif (40) de régulation comprend un dispositif (37) de mesure, notamment un capteur de champ magnétique ou un capteur optique, pour mesurer la course (H) du au moins un piston (31) mobile.

12. Dispositif (20) suivant l'une des revendications 8 à 11,
**caractérisé en ce que** le dispositif (40) de régulation est conçu pour déterminer, lors de la régulation de la course (H) du piston, une fréquence (fo) de résonance du mouvement d'aller et retour et pour régler la fréquence (f) du mouvement d'aller et retour à cette fréquence (fo) de résonance.
